# FASCICULE DE BREVET EUROPEEN

(11) **EP 2 534 851 B1**
(45) Date de publication et mention de la délivrance du brevet: **03.02.2016**
(21) Numéro de dépôt: 11708914.4
(22) Date de dépôt: 09.02.2011
(51) Int. Cl.: H04R 9/02, H04R 9/06

(54) **MOTEUR MAGNETIQUE DE TRANSDUCTEUR ELECTRODYNAMIQUE**
MAGNETISCHER ELEKTRODYNAMISCHER WANDLERMOTOR
ELECTRODYNAMIC-TRANSDUCER MAGNETIC MOTOR

(30) Priorité: 10.02.2010 FR 1050925
(43) Date de publication de la demande: 19.12.2012
(73) Titulaire: Renault s.a.s., 92100 Boulogne-Billancourt (FR); Université du Maine, 72085 Le Mans Cedex 9 (FR)
(72) Inventeur: PETEUL-BROUILLET, Claire, 78220 Viroflay (FR); GUYADER, Gaël, 28210 Chaudon (FR); LEMARQUAND, Guy, 46100 Beduer (FR); REMY, Mathias, 91190 Villiers-le-Bâcle (FR)
(74) Mandataire: Gendron, Vincent Christian
(86) Numéro de dépôt international: PCT/FR2011/050275
(87) Numéro de publication internationale: WO 2011/098727

(56) Documents cités:
- EP-A1- 2 114 086
- CN-Y- 2 636 561
- FR-A1- 2 892 886
- US-A- 5 317 228
- US-A- 5 634 263
- US-A- 5 715 324
- FENG JINQI ET AL: 'CN2636561Y Translation' 25 Juin 2003, XP055158280

## Description

La présente invention concerne un dispositif de moteur magnétique de transducteur électrodynamique à bobine mobile, du type comprenant un circuit magnétique constitué d'un aimant lié annulaire.

L'invention est notamment destinée à rentrer dans la constitution d'un haut-parleur électrodynamique. Toutefois, l'invention peut s'appliquer à tout type de moteur magnétique à bobine mobile.

On connaît déjà un moteur magnétique de haut-parleur électrodynamique à bobine mobile comprenant un circuit magnétique réalisé en aimant lié, par l'exemple qu'en donne le document de brevet aux noms des demanderesses, publié sous la référence WO2009/133149. Selon ce document, le moteur de haut-parleur classique avec aimants permanents et plaques de fer avant et arrière pour guider les lignes de champ, est remplacé par une structure d'aimant lié en forme d'anneau réalisé en plasto-aimant (matériau liant de type thermoplastique) ou élasto-aimant (matériau liant de type élastomère). Les aimants liés sont en effet réalisés par injection dans un moule, lequel peut présenter une très grande variété de formes. Cela permet de créer des éléments dont le champ magnétique utile est amélioré et par conséquent de limiter le champ de fuite qui est un défaut principal des aimants frittés classiques.

Ainsi, l'objet du document WO2009/133149 est un dispositif de moteur magnétique, dépourvu de plaques de champ, mais dont l'aimant permanent est un aimant lié annulaire, d'une forme particulière présentant une surface cylindrique et à l'opposé une surface convexe. Ce document divulgue notamment un dispositif magnétique dont l'aimant lié est installé à l'intérieur du support de bobine mobile, l'aimant lié présentant une surface cylindrique externe qui s'étend en regard des enroulements de fils de la bobine et une surface convexe qui s'étend vers l'intérieur de l'aimant. Cette surface convexe est telle que la trace d'un plan axial de l'aimant lié et de la surface convexe est une hémi-ellipse ou un demi-cercle. En outre, la surface cylindrique externe présente deux parties cylindriques opposées l'une de l'autre par rapport au plan médian de l'aimant.

De la sorte, selon un plan axial, les lignes de champ s'étendent, d'une partie vers l'autre à l'intérieur de l'aimant parallèlement à la courbure définie par la surface convexe hémi-elliptique et en coupant sensiblement perpendiculairement la surface cylindrique. Cela permet de concentrer efficacement le champ magnétique vers les enroulements de fils du support bobiné.

Cependant, les lignes de champ ne se referment pas aisément au-delà du support bobiné à l'opposé de l'aimant. Aussi, le document WO2009/133149 divulgue la mise en oeuvre d'un second aimant lié autour du support de bobine et symétrique de celui qui est logé à l'intérieur de manière à refermer les lignes de champ pour obtenir une meilleure linéarité du champ magnétique et limiter les fuites magnétiques.

Toutefois, la mise en oeuvre d'un aimant supplémentaire autour du support bobiné augmente le poids et le volume du dispositif de moteur magnétique. Or, afin de permettre une meilleure intégration du transducteur électrodynamique, une diminution de la masse magnétique est particulièrement souhaitable.

En outre, des simulations de champ magnétique généré à l'intérieur d'une structure d'anneau en aimant lié de forme hémicirculaire ou hémi-ellipsoïdale comme décrit dans les documents WO2009/133149 et CN2636561Y, ont conduit à constater que cette forme n'est pas optimale en termes de champ magnétique utile. La figure 1 illustre à cet effet un exemple de calcul de champ magnétique obtenu dans un moteur annulaire 30 en aimant lié selon le document WO2009/133149, présentant une surface cylindrique interne et à l'opposé une surface convexe qui s'étend vers l'extérieur de l'aimant et dont la surface convexe est telle que l'intersection d'un plan axial de l'aimant lié et de la surface convexe est hémicirculaire, comme illustré schématiquement en coupe à côté du graphique de la figure 1. Cet aimant lié est destiné à entourer le support de bobine de sorte que la surface cylindrique interne s'étend en regard des enroulements de fil de la bobine. Le graphique de la figure 1 représente un exemple de champ magnétique en Tesla (T) obtenu à l'intérieur de ce moteur annulaire à une distance constante de la surface cylindrique, en fonction de la hauteur z en millimètres de la structure de l'aimant par rapport à un plan médian P de la structure, perpendiculaire à l'axe de révolution Z de l'aimant. La zone hachurée sur le graphique correspond à une zone au coeur du matériau du moteur annulaire où le champ magnétique est faible ou difficilement contrôlable lors de la fabrication industrielle de l'aimant.

Aussi, la présente invention a pour but de proposer un dispositif de moteur magnétique à base d'aimants liés, susceptible de pallier au moins en partie aux limitations évoquées. En particulier, la présente invention vise à fournir un dispositif de moteur magnétique qui permette de diminuer le poids et/ou le volume du dispositif pour favoriser son intégration tout en présentant un champ magnétique utile optimisé.

A cette fin, la présente invention, par ailleurs conforme à la définition générique qu'en donne le préambule ci-dessus, est, selon la revendication 1, essentiellement caractérisée en ce que ledit aimant lié annulaire présente une structure annulaire creuse, ladite structure annulaire creuse comprenant une cavité annulaire reliée à une partie supérieure d'une surface extérieure de ladite structure annulaire creuse par un premier canal annulaire formant un premier entrefer dans lequel un premier enroulement de bobine mobile est apte à se déplacer.

Grâce à cet agencement, la masse magnétique non utile au coeur de la structure annulaire en aimant lié, i.e. la masse magnétique correspondant à la zone hachurée de la figure 1, est supprimée, procurant ainsi un gain certain en termes d'optimisation de la masse magnétique.

Avantageusement, la cavité annulaire est constituée par un volume creux interne agencé à l'intérieur du corps solide de l'aimant lié annulaire et délimité par une surface intérieure de l'aimant lié annulaire, ladite surface extérieure de l'aimant lié annulaire étant éloignée radialement de ladite surface intérieure de l'aimant liée annulaire et est reliée à ladite surface intérieure par une portion pleine de l'aimant lié annulaire formant une épaisseur de matière magnétique résiduelle entre ladite surface intérieure délimitant ladite cavité annulaire à l'intérieur du corps solide de l'aimant lié annulaire et ladite surface extérieure de l'aimant lié annulaire.

De préférence, l'intersection de ladite surface intérieure et de ladite surface extérieure de l'aimant lié annulaire respectivement avec un plan axial de l'aimant lié annulaire est un cercle.

Selon une variante, l'intersection de ladite surface intérieure et de ladite surface extérieure de l'aimant lié annulaire respectivement avec un plan axial de l'aimant lié annulaire est une ellipse.

Selon un mode de réalisation particulier, ledit aimant lié annulaire comprend un noyau central plein, entouré par ladite cavité annulaire.

Selon ce mode de réalisation particulier, ladite portion pleine de l'aimant lié annulaire, en sa partie qui est disposée sensiblement en regard de l'axe de révolution de l'aimant lié annulaire, est adaptée pour s'étendre vers la partie centrale de l'aimant lié annulaire en direction dudit axe de révolution, de sorte à former ledit noyau central plein.

Avantageusement, ladite partie supérieure de ladite surface extérieure de l'aimant lié annulaire comprend une troncature débouchant sur ladite cavité annulaire, ladite troncature présentant deux surfaces cylindriques en regard l'une de l'autre sensiblement parallèles à l'axe de révolution de l'aimant lié annulaire et s'étendant chacune respectivement entre ladite partie supérieure de ladite surface extérieure et ladite cavité annulaire, de sorte à former ledit premier canal annulaire reliant ladite cavité annulaire à ladite partie supérieure de ladite surface extérieure de l'aimant lié annulaire.

Dans un mode de réalisation particulièrement adapté pour des bobinages doubles, ladite cavité annulaire est reliée à une partie inférieure de ladite surface extérieure de l'aimant lié annulaire, opposée à ladite partie supérieure par rapport à un plan médian de l'aimant lié annulaire, par un second canal annulaire aligné avec ledit premier canal annulaire à travers ladite cavité annulaire et formant un second entrefer dans lequel un second enroulement de bobine mobile est apte à se déplacer.

Avantageusement, ladite partie inférieure de ladite surface extérieure de l'aimant lié annulaire comprend une troncature débouchant sur ladite cavité annulaire, ladite troncature présentant deux surfaces cylindriques en regard l'une de l'autre sensiblement parallèles à un axe de révolution de l'aimant lié annulaire et s'étendant chacune respectivement entre ladite partie inférieure de ladite surface extérieure et ladite cavité annulaire, de sorte à former ledit second canal annulaire reliant ladite cavité annulaire à ladite partie inférieure de ladite surface extérieure de l'aimant lié annulaire.

De préférence, ladite portion pleine de l'aimant lié annulaire présente une épaisseur variable, de sorte que ledit aimant lié annulaire présente une section de passage de flux magnétique correspondant à une surface magnétique résultant de l'intersection de l'aimant lié annulaire avec un plan perpendiculaire à l'axe de révolution de l'aimant lié annulaire, qui est constante le long d'une dimension verticale dudit aimant lié annulaire.

Selon une variante, ladite portion pleine de l'aimant lié annulaire peut présenter une épaisseur constante.

Avantageusement, ladite partie supérieure de ladite surface extérieure de l'aimant lié annulaire comprend une portion sensiblement plane, de sorte à faciliter le montage avec d'autres éléments du transducteur électrodynamique, en particulier le saladier.

D'autres particularités et avantages de l'invention ressortiront à la lecture de la description faite ci-après d'un mode de réalisation particulier de l'invention, donné à titre indicatif mais non limitatif, en référence aux dessins annexés sur lesquels :
- la Figure 1 illustre une vue en coupe schématique d'un moteur magnétique annulaire en aimant lié selon l'état de la technique ainsi qu'un graphique correspondant montrant le champ magnétique créé dans la structure en fonction de la hauteur, et a déjà été décrite;
- la Figure 2 illustre schématiquement une vue en coupe de la structure annulaire d'aimant lié formant le moteur magnétique de transducteur électrodynamique selon la présente invention;
- la Figure 3 illustre schématiquement une variante de réalisation de la structure annulaire d'aimant lié selon l'invention, dans laquelle ladite structure annulaire d'aimant lié est à épaisseur constante;
- la Figure 4 illustre schématiquement une configuration de support de bobine mobile à double bobinages;
- la Figure 5 illustre schématiquement une autre variante de réalisation de la structure annulaire d'aimant lié selon l'invention, dans laquelle ladite structure annulaire d'aimant lié est adaptée pour convenir à des bobinages doubles ; et
- la Figure 6 illustre schématiquement une autre variante de réalisation de la structure annulaire d'aimant lié selon l'invention, dans laquelle ladite structure annulaire d'aimant lié est adaptée pour des bobinages de faible diamètre.

Les éléments en commun sur les différentes figures portent les mêmes références.

L'exemple de la figure 2 illustre en coupe un moteur magnétique 10 constitué d'un aimant lié 11 réalisé par exemple en plasto-aimant, se présentant sous la forme d'une structure annulaire creuse, dont la géométrie possède un axe de révolution Z.

Aussi, l'aimant lié annulaire 11 d'axe de révolution Z forme un corps solide creux, par contraste avec les aimants liés annulaires de l'art antérieur se présentant sous la forme de solides pleins. L'aimant lié annulaire 11 comprend une cavité annulaire 12, ou évidement, constitué par un volume creux interne arrangé à l'intérieur du corps solide de l'aimant lié annulaire 11 et délimité par une surface intérieure 23 de l'aimant lié annulaire 11 dont l'intersection avec un plan axial de l'aimant lié annulaire est par exemple un cercle. L'aimant lié annulaire 11 présente une surface extérieure 14 éloignée radialement de la surface intérieure 23 formée à l'intérieur du corps solide de l'aimant lié annulaire et est reliée à celle-ci par une portion pleine 24 de l'aimant lié annulaire 11, formant une épaisseur de matière magnétique résiduelle située entre les surfaces intérieure 23 et extérieure 14. L'intersection de la surface extérieure 14 avec un plan axial dudit aimant lié annulaire est par exemple un cercle.

En variante, l'intersection de la surface intérieure 23 et de la surface extérieure 14 de l'aimant lié annulaire 11 respectivement avec un plan axial de l'aimant lié annulaire 11 est une ellipse.

La cavité annulaire 12 permet avantageusement de supprimer la masse magnétique non utile au coeur de l'aimant lié annulaire 11.

Par ailleurs, la cavité annulaire 12 est reliée à une partie supérieure 13 de la surface extérieure 14 de l'aimant lié annulaire 11 par un premier canal annulaire 15, destiné à constituer un premier entrefer. Ce premier entrefer constitue un espace étroit entre les deux surfaces verticales 15a et 15b de l'aimant lié formées par les bords du canal annulaire 15, où une première bobine 17 montée sur un support mobile 16 centré sur cet entrefer peut coulisser verticalement. Le champ magnétique créé à l'intérieur de l'aimant lié suit en tout point la courbure du cercle (ou de l'ellipse) et s'échappe hors de l'aimant par les deux surfaces verticales 15a et 15b définissant le premier entrefer, de sorte qu'au niveau de celui-ci, l'aimantation est perpendiculaire aux deux surfaces 15a et 15b entre lesquelles est destinée à être placée la bobine mobile 17. Ceci revient à minimiser l'angle entre chaque surface 15a, 15b de l'entrefer et le support 16 de la bobine. Dans le cas optimal, ces trois surfaces doivent être parallèles.

Ainsi, la partie supérieure 13 de la surface extérieure 14 de l'aimant lié annulaire comprend une troncature débouchant sur la cavité annulaire 12 à travers la portion pleine 24 de l'aimant annulaire 11, cette troncature présentant alors deux surfaces cylindriques en regard l'une de l'autre, ci-avant les surfaces 15a et 15b, sensiblement parallèles à l'axe Z de révolution de l'aimant lié annulaire 11 et s'étendant chacune respectivement entre la partie supérieure 13 de la surface extérieure 14 et la cavité annulaire 12, de sorte à former le canal annulaire 15 reliant la cavité annulaire 12 à la partie supérieure 13 de la surface extérieure 14 de l'aimant lié annulaire 11.

De la sorte, les lignes de champ magnétique s'étendent à travers l'aimant, selon un plan axial, en épousant la courbure définie par les surfaces intérieure et extérieures circulaires (ou elliptiques) et en coupant sensiblement perpendiculairement les deux surfaces cylindriques en regard 15a et 15b du canal annulaire 15. Elles traversent ainsi radialement la bobine mobile 17.

Selon l'exemple de la figure 2, la structure annulaire creuse en aimant lié constituant le moteur magnétique de l'invention forme un tore creux ouvert. Dans cet exemple, cette structure présente ainsi une section transversale de forme circulaire. Dans un mode de réalisation particulier, l'aimant lié pourrait être de section ellipsoïdale.

Cette structure peut être obtenue par moulage par injection, par exemple par moulage de deux ensembles monoblocs correspondant à deux parties de l'aimant lié annulaire opposées l'une de l'autre par rapport à un plan de déplacement de la bobine mobile, qui sont ensuite assemblés pour former la structure annulaire creuse de l'aimant lié annulaire 11.

L'optimisation de la masse magnétique du moteur magnétique en aimant lié repose donc en premier lieu sur la disposition particulière selon une structure annulaire creuse, permettant avantageusement de supprimer la masse magnétique non utile au coeur de la structure annulaire réalisé en plasto-aimant.

Cependant, en plus du gain de masse obtenu en supprimant la masse magnétique non utile au coeur de la structure annulaire, un gain de masse additionnel peut également être obtenu en optimisant la forme de la matière magnétique résiduelle restant entre la cavité annulaire 12 et la surface extérieure 14 de la structure annulaire creuse de l'aimant lié 11. La cavité annulaire 12 est ainsi configurée pour définir une épaisseur de matière magnétique résiduelle variable entre elle et la surface extérieure de la structure annulaire creuse le long de cette surface extérieure. Autrement dit, la portion pleine 24 située entre la surface intérieure 23 délimitant la cavité annulaire 12 à l'intérieur du corps solide de l'aimant lié annulaire 11 et la surface extérieure 13 de l'aimant lié annulaire est prévue pour présenter une épaisseur variable.

En particulier, en se reportant aux notations utilisées sur la figure 2, une telle optimisation consiste à conformer la cavité annulaire 12 en faisant varier l'épaisseur e(θ) de matière magnétique résiduelle formée par la portion pleine 24 de l'aimant lié annulaire comprise entre la cavité annulaire 12 et la surface extérieure 14, en fonction de l'angle θ, de sorte que l'aimant lié 11 présente une section de passage du flux magnétique constante le long de sa dimension verticale, i.e. selon une direction parallèle à l'axe de révolution Z de l'aimant lié annulaire 11. La section de passage du flux est définie par la surface magnétique que présente la structure annulaire creuse de l'aimant lié coupée selon un plan perpendiculaire à l'axe Z. La section de passage de flux magnétique correspond donc à la surface magnétique résultant de l'intersection de l'aimant lié annulaire 11 avec un plan perpendiculaire à l'axe de révolution Z de l'aimant lié annulaire 11.

L'optimisation de la forme de la matière magnétique résiduelle en jouant sur son épaisseur doit permettre de garantir que la surface magnétique S est constante en fonction du flux, de sorte à conserver une surface magnétique constante pour toute hauteur z du moteur.

Pour ce faire, la variation d'épaisseur e(θ) en fonction de l'angle θ doit suivre la loi suivante, en se reportant également à la figure 2 pour les notations utilisées dans la formule ci-dessous : $S = 2 ⁢ π ⁢ e \left(θ\right) ⁢ \left[R+\frac{{r}_{ext} \left(θ\right) + {r}_{int} \left(θ\right)}{2}⁢cos\left(θ\right)\right]$
Avec R : le rayon de la bobine mobile destinée à coulisser dans l'entrefer entre les surfaces 15a et 15b ;
rₑₓₜ(θ) : le « rayon » externe de la structure annulaire creuse ; et
rᵢₙₜ(θ) : le « rayon » interne de la structure annulaire creuse.

Les formes telles que le rayon externe ou le rayon interne est constant sont les formes les plus optimales en termes de fabrication. Toutefois des formes ellipsoïdales sont parfaitement envisageables.

Afin d'optimiser au mieux le rendement du moteur, il est souhaitable d'éviter au maximum les changements brutaux de courbure de la section. Ceci revient à minimiser (faire tendre vers zéro) la dérivée seconde de la courbure.

Une telle optimisation de la masse magnétique permet de guider le champ magnétique dans l'aimant lié et de concentrer celui-ci sur le « trajet de la bobine » dans un entrefer très réduit et ainsi, de limiter très fortement le champ de fuite comparé à une structure classique.

Cette structure s'avère particulièrement avantageuse pour les applications de moteurs magnétiques où il est nécessaire de créer un champ magnétique intense dans l'entrefer avec une faible masse de moteur. En effet, la structure annulaire creuse de l'invention permet une réduction de la masse du moteur par rapport à la masse d'un moteur classique de 50 à 80%.

Suivant les principes exposés ci-dessus, selon l'exemple de la figure 2, les cercles formés par l'intersection du plan axial de l'aimant lié annulaire 11 avec respectivement la surface intérieure 23 et la surface extérieure 14 de l'aimant lié annulaire 11 sont excentriques, de sorte que la portion pleine 24 du corps solide de l'aimant lié annulaire 11 située entre la surface intérieure 23 délimitant la cavité annulaire 12 à l'intérieur du corps solide de l'aimant lié annulaire 11 et la surface extérieure 13 présente une épaisseur variable.

Selon une variante de réalisation décrite en référence à la figure 3, le moteur magnétique 10 est constitué d'un aimant lié 11 comprenant une structure annulaire creuse en forme de tore ouvert à épaisseur constante. Autrement dit, selon l'exemple de la figure 2, les cercles formés par l'intersection du plan axial de l'aimant lié annulaire 11 avec respectivement la surface intérieure 23 et la surface extérieure 14 de l'aimant lié annulaire 11 sont concentriques, de sorte que la portion pleine 24 du corps solide de l'aimant lié annulaire 11 située entre la surface intérieure 23 délimitant la cavité annulaire 12 à l'intérieur du corps solide de l'aimant lié annulaire 11 et la surface extérieure 13 présente une épaisseur e constante. La structure annulaire creuse à épaisseur constante pourrait également être définie avec une section ellipsoïdale. Selon cette variante de réalisation, la cavité annulaire 12 est ainsi arrangée au sein de la structure annulaire creuse, de sorte à définir une épaisseur e constante de matière magnétique résiduelle entre la cavité et la surface extérieure de la structure annulaire. Les paramètres que l'on peut faire varier sont alors l'épaisseur e de l'aimant lié 11 et le rayon interne r1 de la structure annulaire creuse. Le rayon interne minimum va imposer le débattement maximum X_{Max} de la bobine 17 : X_{Max} <2*r1. Avantageusement, la structure de moteur est ainsi rendue symétrique et sera plus facile à fabriquer. Elle est cependant moins optimisée au niveau de la masse que la structure annulaire creuse à épaisseur variable présentée précédemment en référence à la figure 2.

La structure de moteur magnétique proposée par l'invention peut également convenir pour des bobines mobiles à double bobinage, comme illustré à la figure 4. Le support de bobine mobile 16 comprend dans cette configuration un premier enroulement supérieur constituant un premier bobinage de bobine mobile 17 et un second enroulement inférieur constituant un second bobinage de bobine mobile 18, une membrane 19 étant fixée à l'extrémité supérieure du support de bobine mobile. Le premier 17 et le deuxième 18 bobinage de bobine mobile espacés axialement l'un de l'autre sont constitués d'un seul fil, mais enroulé en sens inverse, de sorte que le courant circulant dans le second bobinage 18 circule dans un sens opposé au courant circulant dans le premier bobinage 17.

Pour s'adapter à des transducteurs électrodynamiques à bobine mobile à double bobinage, la structure de moteur magnétique 10 peut être modifiée comme illustré à la figure 5. Pour ce faire, un second canal annulaire 20 est prévu entre la cavité annulaire 12 et la surface extérieure 14 de la structure annulaire creuse, débouchant au niveau d'une partie inférieure 21 de la surface extérieure, opposée à la partie supérieure 13 de cette surface à travers laquelle débouche le premier canal annuaire 15. Les deux canaux annulaires 15 et 20 sont alignés à travers la cavité annulaire 12 et constituent respectivement un premier entrefer et un second entrefer, destinés à accueillir respectivement le premier enroulement 17 de bobine mobile et le second enroulement 18 de bobine mobile, enroulés sur le support mobile 16 centré sur ces deux entrefers.

Ainsi, la partie inférieure 21 de la surface extérieure 14 de l'aimant lié annulaire 11, opposée à la partie supérieure 13 de la surface extérieure 14 par rapport au plan médian de l'aimant 11, comprend également une troncature débouchant sur la cavité annulaire 12 à travers la portion pleine 24 de l'aimant annulaire 11, cette troncature présentant alors deux surfaces cylindriques 20a et 20b en regard l'une de l'autre, sensiblement parallèles à l'axe Z de révolution de l'aimant lié annulaire 11, et s'étendant chacune respectivement entre la partie inférieure 21 de la surface extérieure 14 et la cavité annulaire 12, de sorte à former le second canal annulaire 20 reliant la cavité annulaire 12 à la partie inférieure 21 de la surface extérieure 14 de l'aimant lié annulaire 11.

Les deux enroulements 17 et 18 sont alors ajustés respectivement au droit des deux surfaces cylindriques en regard 15a et 15b du premier canal annulaire 15 et des deux surfaces cylindriques en regard 20a et 20b du second canal annulaire 20, de sorte que les deux faisceaux de lignes de champ traversant les deux enroulements sont orientés dans des directions opposées l'une de l'autre. Aussi, les efforts qui s'exercent sur l'élément tubulaire sont doubles, ce qui accroît la puissance du dispositif de moteur.

Dans le cas d'une structure de moteur magnétique convenant pour une bobine mobile à simple bobinage, comme illustré par exemple aux figures 2 et 3, la structure annulaire creuse est refermée dans sa partie inférieure, afin de mieux guider les lignes de champ et ainsi limiter les pertes dans l'air. Autrement dit, la partie inférieure 21 de la surface extérieure 14 ne comprend alors aucune troncature.

La figure 6 illustre une autre variante de forme, dans laquelle la structure annulaire creuse du moteur 10 comprend un noyau central plein en matière magnétique 22, entouré par la cavité annulaire 12. Aussi, selon cette variante, la portion pleine 24 de l'aimant lié annulaire 11, qui est disposée en regard de l'axe de révolution Z de l'aimant lié annulaire 11, est adaptée pour s'étendre vers la partie centrale de l'aimant lié annulaire 11 en direction de l'axe de révolution Z de l'aimant lié annulaire 11, de sorte à former le noyau central plein en matière magnétique 22. Cette variante est illustrée dans le cas de figure avec double entrefer. Selon l'exemple de la figure 6, la structure annulaire creuse forme un tore creux fermé. Toutefois, la structure annulaire creuse selon cette variante pourrait également être de section ellipsoïdale. La cavité annulaire 12 est formée de telle sorte que la variation d'épaisseur magnétique résiduelle entre la cavité annulaire 12 et la surface extérieure 14 de la structure suit la même loi en fonction de l'angle θ que celle définie plus haut en référence à la figure 2. Cette forme est particulièrement avantageuse pour réaliser des moteurs pour des haut-parleurs avec des bobinages de faible diamètre.

Indépendamment des différentes variantes de forme décrites précédemment, la partie supérieure 13 de la surface extérieure 14 de la structure annulaire creuse peut être conformée de sorte à présenter une zone sensiblement plane visant à faciliter le montage de la partie moteur avec le saladier.

De plus, dans le cas de la variante de forme présentée à la figure 6, on peut prévoir un orifice (non représenté) traversant de part en part le noyau central plein 22, sensiblement selon l'axe de révolution Z, afin de former un trou de décompression. Ce trou de décompression permet d'éliminer un quelconque frein au déplacement de la bobine mobile 17, dû à la compression de l'air par le noyau central plein 22, qui induirait des non linéarité lors de son fonctionnement.

## Revendications

1. Dispositif de moteur magnétique (10) de transducteur électrodynamique à bobine mobile comprenant un circuit magnétique constitué d'un aimant lié annulaire (11), **caractérisé en ce que** ledit aimant lié annulaire (11) présente une structure annulaire creuse, ladite structure annulaire creuse comprenant une cavité annulaire (12) reliée à une partie supérieure (13) d'une surface extérieure (14) de ladite structure annulaire creuse par un premier canal annulaire (15) formant un premier entrefer dans lequel un premier enroulement (17) de bobine mobile est apte à se déplacer, la cavité annulaire (12) étant constituée par un volume creux interne agencé à l'intérieur du corps solide de l'aimant lié annulaire (11) et délimité par une surface intérieure (23) de l'aimant lié annulaire (11), ladite surface extérieure (14) de l'aimant lié annulaire (11) étant éloignée radialement de ladite surface intérieure (23) de l'aimant liée annulaire et est reliée à ladite surface intérieure (23) par une portion pleine (24) de l'aimant lié annulaire (11) formant une épaisseur de matière magnétique résiduelle entre ladite surface intérieure (23) délimitant ladite cavité annulaire (12) à l'intérieur du corps solide de l'aimant lié annulaire (11) et ladite surface extérieure (14) de l'aimant lié annulaire (11), l'intersection de ladite surface intérieure (23) et de ladite surface extérieure (14) de l'aimant lié annulaire (11) respectivement avec un plan axial de l'aimant lié annulaire (11) étant un cercle ou une ellipse.

2. Dispositif selon la revendication 1, **caractérisé en ce que** ledit aimant lié annulaire (11) comprend un noyau central plein (22), entouré par ladite cavité annulaire (12).

3. Dispositif selon la revendication 2, **caractérisé en ce que** ladite portion pleine (24) de l'aimant lié annulaire (11), qui est disposée sensiblement en regard de l'axe de révolution (Z) de l'aimant lié annulaire (11), forme ledit noyau central plein (22).

4. Dispositif selon l'une quelconque des revendications précédentes, caractérisé en ce ladite partie supérieure (13) de ladite surface extérieure (14) de l'aimant lié annulaire (11) comprend une troncature débouchant sur ladite cavité annulaire (12), ladite troncature présentant deux surfaces cylindriques (15a, 15b) en regard l'une de l'autre sensiblement parallèles à l'axe de révolution (Z) de l'aimant lié annulaire (11) et s'étendant chacune respectivement entre ladite partie supérieure (13) de ladite surface extérieure (14) et ladite cavité annulaire (12), de sorte à former ledit premier canal annulaire (15) reliant ladite cavité annulaire (12) à ladite partie supérieure (13) de ladite surface extérieure (14) de l'aimant lié annulaire (11).

5. Dispositif selon l'une quelconque des revendications précédentes, **caractérisé en ce que** ladite cavité annulaire (12) est reliée à une partie inférieure (21) de ladite surface extérieure (14) de l'aimant lié annulaire (11), opposée à ladite partie supérieure (13) par rapport à un plan médian de l'aimant lié annulaire (11), par un second canal annulaire (20) aligné avec ledit premier canal annulaire (15) à travers ladite cavité annulaire (12) et formant un second entrefer dans lequel un second enroulement (18) de bobine mobile est apte à se déplacer.

6. Dispositif selon la revendication 5, caractérisé en ce ladite partie inférieure (13) de ladite surface extérieure (14) de l'aimant lié annulaire (11) comprend une troncature débouchant sur ladite cavité annulaire (12), ladite troncature présentant deux surfaces cylindriques (20a, 20b) en regard l'une de l'autre sensiblement parallèles à un axe de révolution (Z) de l'aimant lié annulaire (11) et s'étendant chacune respectivement entre ladite partie inférieure (21) de ladite surface extérieure (14) et ladite cavité annulaire (12), de sorte à former ledit second canal annulaire (15) reliant ladite cavité annulaire (12) à ladite partie inférieure (21) de ladite surface extérieure (14) de l'aimant lié annulaire (11).

7. Dispositif selon la revendication 1, **caractérisé en ce que** ladite portion pleine (24) de l'aimant lié annulaire (11) présente une épaisseur (e(θ)) variable le long de ladite surface extérieure (14).

8. Dispositif selon la revendication 1, **caractérisé en ce que** ladite portion pleine (24) de l'aimant lié annulaire (11) présente une épaisseur (e) constante.

9. Dispositif selon l'une quelconque des revendications précédentes, **caractérisé en ce que** ladite partie supérieure (13) de ladite surface extérieure (14) de l'aimant lié annulaire comprend une portion sensiblement plane.

## Patentansprüche

1. Magnetische elektrodynamische Wandlermotomoruchtung (10) mit Schwingspule, umfassend einen Magnetkreis bestehend aus einem ringförmigen Verbundmagneten (11), **dadurch gekennzeichnet, dass** der ringförmige Verbundmagnet (11) eine hohle ringförmige Struktur aufweist, wobei die hohle ringförmige Struktur einen ringförmigen Hohlraum (12) umfasst, der mit einem oberen Teil (13) einer Außenfläche (14) der hohlen ringförmigen Struktur durch einen ersten ringförmigen Kanal (15) verbunden ist, der einen ersten Polabstand bildet, in dem sich eine erste Schwingspulenwicklung (17) bewegen kann, wobei der ringförmige Hohlraum (12) durch ein hohles Innenvolumen bestimmt ist, das im Inneren des Festkörpers des ringförmigen Verbundmagneten (11) angeordnet und durch eine Innenfläche (23) des ringförmigen Verbundmagneten (11) begrenzt ist, wobei die Außenfläche (14) des ringförmigen Verbundmagneten (11) radial von der Innenfläche (23) des ringförmigen Verbundmagneten (11) entfernt und mit der Innenfläche (23) durch einen massiven Abschnitt (24) des ringförmigen Verbundmagneten (11) verbunden ist, der eine Dicke zurückbleibenden Magnetmaterials zwischen der Innenfläche (23), die den ringförmigen Hohlraum (12) im Innern des Festkörpers des ringförmigen Verbundmagneten (11) begrenzt, und der Außenfläche (14) des ringförmigen Verbundmagneten (11) bildet, wobei die Schnittlinie der Innenfläche (23) und der Außenfläche (14) des ringförmigen Verbundmagneten (11) jeweils mit einer Achsenebene des ringförmigen Verbundmagneten (11) ein Kreis oder eine Ellipse ist.

2. Vorrichtung nach Anspruch 1, **dadurch gekennzeichnet, dass** der ringförmige Verbundmagnet (11) einen massiven Kern (22) umfasst, der von dem ringförmigen Hohlraum (12) umgeben ist.

3. Vorrichtung nach Anspruch 2, **dadurch gekennzeichnet, dass** der massive Abschnitt (24) des ringförmigen Verbundmagneten (11), der im Wesentlichen gegenüber der Rotationsachse (Z) des ringförmigen Verbundmagneten (11) angeordnet ist, den massiven Kern (22) bildet.

4. Vorrichtung nach einem der vorhergehenden Ansprüche, **dadurch gekennzeichnet, dass** der obere Teil (13) der Außenfläche (14) des ringförmigen Verbundmagneten (11) einen in den ringförmigen Hohlraum (12) mündenden Einschnitt umfasst, wobei der Einschnitt zwei einander gegenüberliegende zylindrische Flächen (15a, 15b) aufweist, die im Wesentlichen parallel zu der Rotationsachse (Z) des ringförmigen Verbundmagneten (11) sind und sich jede jeweils zwischen dem oberen Teil (13) der Außenfläche (14) und dem ringförmigen Hohlraum (12) erstrecken, derart, dass sie den ersten ringförmigen Kanal (15) bilden, der den ringförmigen Hohlraum (12) mit dem oberen Teil (13) der Außenfläche (14) des ringförmigen Verbundmagneten (11) verbindet.

5. Vorrichtung nach einem der vorhergehenden Ansprüche, **dadurch gekennzeichnet, dass** der ringförmige Hohlraum (12) durch einen zweiten ringförmigen Kanal (20), der mit dem ersten ringförmigen Kanal (15) durch den ringförmigen Hohlraum (12) hindurch fluchtet und einen zweiten Polabstand bildet, in dem sich eine zweite Schwingspulenwicklung (18) bewegen kann, mit einem unteren Teil (21) der Außenfläche (14) des ringförmigen Verbundmagneten (11) verbunden ist, der dem oberen Teil (13) in Bezug auf eine Mittelebene des ringförmigen Verbundmagneten (11) entgegengesetzt ist.

6. Vorrichtung nach Anspruch 5, **dadurch gekennzeichnet, dass** der untere Teil (13) der Außenfläche (14) des ringförmigen Verbundmagneten (11) einen in den ringförmigen Hohlraum (12) mündenden Einschnitt umfasst, wobei der Einschnitt zwei einander gegenüberliegende zylindrische Flächen (20a, 20b) aufweist, die im Wesentlichen parallel zu einer Rotationsachse (Z) des ringförmigen Verbundmagneten (11) sind und sich jede jeweils zwischen dem unteren Teil (21) der Außenfläche (14) und dem ringförmigen Hohlraum (12) erstrecken, derart, dass sie den zweiten ringförmigen Kanal (15) bilden, der den ringförmigen Hohlraum (12) mit dem unteren Teil (21) der Außenfläche (14) des ringförmigen Verbundmagneten (11) verbindet.

7. Vorrichtung nach Anspruch 1, **dadurch gekennzeichnet, dass** der massive Abschnitt (24) des ringförmigen Verbundmagneten (11) eine Dicke (e(θ)) aufweist, die entlang der Außenfläche (14) veränderlich ist.

8. Vorrichtung nach Anspruch 1, **dadurch gekennzeichnet, dass** der massive Abschnitt (24) des ringförmigen Verbundmagneten (11) eine gleichbleibende Dicke (e) aufweist.

9. Vorrichtung nach einem der vorhergehenden Ansprüche, **dadurch gekennzeichnet, dass** der obere Teil (13) der Außenfläche (14) des ringförmigen Verbundmagneten einen im Wesentlichen ebenen Abschnitt umfasst.

## Claims

1. An electrodynamic-transducer magnetic motor device (10) with a moving coil, comprising a magnetic circuit consisting of an annular bonded magnet (11), **characterized in that** said annular bonded magnet (11) has a hollow annular structure, said hollow annular structure comprising an annular cavity (12) connected to a top part (13) of an outer surface (14) of said hollow annular structure by a first annular channel (15) forming a first air gap in which a first winding (17) of the moving coil can move, the annular cavity (12) being formed by an internal hollow volume arranged inside the solid body of the annular bonded magnet (11) and bounded by an inner surface (23) of the annular bonded magnet (11), said outer surface (14) of the annular bonded magnet (11) being radially at a distance from said inner surface (23) of the annular bonded magnet and being connected to said inner surface (23) by a solid portion (24) of the annular bonded magnet (11) forming a thickness of residual magnetic material between said inner surface (23) bounding said annular cavity (12) inside the solid body of the annular bonded magnet (11) and said outer surface (14) of the annular bonded magnet (11), the intersection of said inner surface (23) and said outer surface (14) of the annular bonded magnet (11) respectively with an axial plane of the annular bonded magnet (11) forming a circle or an ellipse.

2. The device as claimed in claims 1, **characterized in that** said annular bonded magnet (11) comprises a solid central core (22) surrounded by said annular cavity (12).

3. The device as claimed in claim 2, **characterized in that** said solid portion (24) of the annular bonded magnet (11), which is arranged substantially facing the axis of revolution (Z) of the annular bonded magnet (11), forms said solid central core (22).

4. The device as claimed in any one of the preceding claims, **characterized in that** said top part (13) of said outer surface (14) of the annular bonded magnet (11) comprises a truncated zone leading into said annular cavity (12), said truncated zone having two cylindrical surfaces (15a, 15b), facing each other substantially parallel to the axis of revolution (Z) of the annular bonded magnet (11) and each extending respectively between said top part (13) of said outer surface (14) and said annular cavity (12) so as to form said first annular channel (15) connecting said annular cavity (12) to said top part (13) of said outer surface (14) of the annular bonded magnet (11).

5. The device as claimed in any one of the preceding claims, **characterized in that** said annular cavity (12) is connected to a bottom part (21) of said outer surface (14) of the annular bonded magnet (11), opposite said top part (13) in relation to a mid-plane of the annular bonded magnet (11), by a second annular channel (20) aligned with said first annular channel (15) across said annular cavity (12) and forming a second air gap inside which a second moving-coil winding (18) can move.

6. The device as claimed in claim 5, **characterized in that** said bottom part (13) of said outer surface (14) of the annular bonded magnet (11) comprises a truncated zone leading into said annular cavity (12), said truncated zone having two cylindrical surfaces (20a, 20b) facing each other, substantially parallel to an axis of revolution (Z) of the annular bonded magnet (11) and each extending respectively between said bottom part (21) of said outer surface (14) and said annular cavity (12), so as to form said second annular channel (15) connecting said annular cavity (12) to said bottom part (21) of said outer surface (14) of the annular bonded magnet (11).

7. The device as claimed in claim 1, **characterized in that** said solid portion (24) of the annular bonded magnet (11) has a thickness (e(θ)) variable along said outer surface 14.

8. The device as claimed in claim 1, **characterized in that** said solid portion (24) of the annular bonded magnet (11) has a constant thickness (e).

9. The device as claimed in any one of the preceding claims, **characterized in that** said top part (13) of said outer surface (14) of the annular bonded magnet comprises a substantially flat portion.
